# EUROPÄISCHE PATENTSCHRIFT

(11) **EP 2 429 822 B1**
(45) Veröffentlichungstag und Bekanntmachung des Hinweises auf die Patenterteilung: **23.07.2014**
(21) Anmeldenummer: 10721966.9
(22) Anmeldetag: 10.05.2010
(51) Int. Cl.: B41J 3/407, B41J 2/175, B41J 2/18

(54) **DRUCKSYSTEM ZUM BEDRUCKEN VON FLASCHEN ODER DERGLEICHEN BEHÄLTERN SOWIE DRUCKVORRICHTUNG ODER -MASCHINE MIT EINEM SOLCHEN DRUCKSYSTEM**
PRINTING SYSTEM FOR PRINTING BOTTLES OR SIMILAR CONTAINERS AND PRINTING DEVICE OR MACHINE HAVING SUCH A PRINTING SYSTEM
SYSTEME D'IMPRESSION POUR REALISER DES IMPRESSIONS SUR DES BOUTEILLES OU RECIPIENTS ANALOGUES ET DISPOSITIF OU MACHINE D'IMPRESSION DOTE D'UN TEL SYSTEME

(30) Priorität: 11.05.2009 DE 102009020702
(43) Veröffentlichungstag der Anmeldung: 21.03.2012
(73) Patentinhaber: KHS GmbH, 44143 Dortmund (DE)
(72) Erfinder: PRECKEL, Katrin, 45892 Gelsenkirchen (DE)
(86) Internationale Anmeldenummer: PCT/EP2010/002867
(87) Internationale Veröffentlichungsnummer: WO 2010/130397

(56) Entgegenhaltungen:
- EP-A1- 1 974 928
- WO-A1-2008/100311
- WO-A1-2009/018892
- US-A1- 2008 204 506

## Beschreibung

Die Erfindung bezieht sich auf ein Drucksystem gemäß Oberbegriff Patentanspruch 1 sowie auf eine Druckvorrichtung oder -maschine gemäß Oberbegriff Patentanspruch 15.

Drucksysteme oder Druckvorrichtungen zum Bedrucken von Behältern unter Verwendung von digitalen, nach dem Tintenstrahl- oder Inkjet-Prinzip arbeitenden elektrischen Druckköpfen sind grundsätzlich bekannt. Bekannt sind insbesondere auch Drucksysteme oder Druckmaschinen, bei denen an einem um wenigstens eine vertikale Achse umlaufend angetriebenen Behältertransportelement, insbesondere auch an einem um eine vertikale Maschinenachse umlaufend angetriebenen Rotor mehrere Druckpositionen zur Aufnahme jeweils eines zu bedruckenden Behälters gebildet sind, an denen die Behälter unter Verwendung von elektronisch ansteuerbaren nach dem Tintenstrahl- oder Inkjet-Prinzip arbeitenden digitalen Druckköpfen bedruckt werden, beispielsweise aus der Druckschrift WO 2009/018892 A1. Die Druckköpfe sind dabei an einem ebenfalls um die wenigstens eine vertikale Achse umlaufend antreibbaren Druckkopftransportelement vorgesehen, welches beispielsweise der Behältertransporteur oder aber ein eigenständiges Transportelement ist. In jedem Fall befinden sich die Druckköpfe an einem sich bewegenden, beispielsweise rotierenden Teil der jeweiligen Druckvorrichtung oder -maschine. Diese Anordnung der Druckköpfe erfordert besondere Maßnahmen, die eine ordnungsgemäße Versorgung der Druckköpfe mit der sehr flüssigen Druckfarbe in Form von Tinte gewährleisten, insbesondere auch gewährleisten, dass die Druckfarbe bzw. Tinte Jeweils mit gleichbleibendem oder möglichst gleichbleibendem Druck und mit gleichbleibender Konsistenz und Qualität den Druckköpfe zugeführt wird. Nur so ist der angestrebte, hoch qualitative Aufdruck auf die Behälter erreichbar.

Aufgabe der Erfindung ist es, ein Drucksystem aufzuzeigen, welches trotz der Anordnung der Druckköpfe auf einem sich bewegenden oder rotierenden Teil des Drucksystems einen hochqualitativen Aufdruck gewährleistet. Zur Lösung dieser Aufgabe ist ein Drucksystem entsprechend dem Patentanspruch 1 ausgebindet. Eine Druckvorrichtung oder Druckmaschine ist Gegenstand des Patentanspruches 15.

Ein wesentliches Merkmal des erfindungsgemäßen Drucksystems besteht in der Aufteilung dieses Systems bzw, der Druckfarbenversorgung in einem stationären Teil und in einen die Druckköpfe aufweisenden sich bewegenden, beispielsweise rotierenden Teil, wobei im stationären Teil bevorzugt wenigstens ein Haupttank zur Aufnahme eines ausreichenden Vorrats an Druckfarbe sowie insbesondere auch Elemente zum Nachfüllen der Druckfarbe und/oder zum Konditionieren, d.h. insbesondere zum Temperieren und/oder Entgasen und/oder Filtern der Druckfarbe vorgesehen sind, während der sich bewegende oder rotierende Teil des Drucksystems wenigstens einen als Eintank für die Druckköpfe bildenden Hilfstank, bevorzugt aber auch einen zweiten, als Austank für die Druckköpfe dienenden Hilfstank aufweist und diese Tanks in Bezug auf die Druckköpfe und/oder deren Bewegungsbahn zentrisch angeordnet und sowohl druck- als auch füllhöhengesteuert sind.

Weiterbildungen, Vorteile und Anwendungsmöglichkeiten der Erfindung ergeben sich auch aus der nachfolgenden Beschreibung von Ausführungsbeispielen und aus den Figuren. Dabei sind alle beschriebenen und/oder bildlich dargestellten Merkmale für sich oder in beliebiger Kombination grundsätzlich Gegenstand der Erfindung, unabhängig von ihrer Zusammenfassung in den Ansprüchen oder deren Rückbeziehung. Auch wird der Inhalt der Ansprüche zu einem Bestandteil der Beschreibung gemacht.

Die Erfindung wird im Folgenden anhand der Figuren an einem Ausführungsbeispiel näher erläutert. Es zeigen:
- Fig. 1: in sehr vereinfachter Darstellung und in Draufsicht eine Druckvorrichtung umlaufender Bauart gemäß der Erfindung zum Bedrucken von Flaschen oder anderen Behältern;
- Fig. 2: in einer vereinfachten Funktionsdarstellung wesentliche Elemente des Drucksystems der Druckvorrichtung der Figur 1 zusammen mit einem der Druckköpfe;
- Fig. 3: in vereinfachter Darstellung und im Vertikalschnitt den rotierenden und den statischen Teil des Drucksystems der Figur 2;
- Fig. 4: in einer Darstellung ähnlich Figur 2 eine weitere Ausführungsform des erfindungsgemäßen Drucksystems;
- Fig. 5: in perspektivischer Einzeldarstellung den Ein- oder Austank eines Drucksystems der Erfindung;
- Fig. 6: in schematischer Darstellung den Ein- und Austank des rotierenden Teils eines Drucksystems der Erfindung zusammen mit zwei Druckköpfen dieses Systems;
- Fig. 7: in einer Darstellung ähnlich Figur 4 eine weitere Ausführungsform des erfindungsgemäßen Drucksystems mit eine Bypass-Regelung.

In den Figuren ist 1 eine Druckvorrichtung umlaufender Bauart zum Bedrucken von Flaschen oder dergleichen Behältern 2 unter Verwendung von nach dem Tintenstrahl- oder Ink-Jet-Prinzip arbeitenden digitalen Druckköpfen 3, mit einer Vielzahl von Düsen 3.1, die an jedem Druckkopf 3 in einer Reihe in vertikaler Richtung aufeinander folgend vorgesehen und individuell elektrisch ansteuerbar sind. Das Ausbringen der Druckfarbe an den Düsen 3.1 erfolgt durch entsprechende Ansteuerung von Elektroden oder Piezo-Elementen.

Die Druckvorrichtung 1 besteht bei der dargestellten Ausführungsform aus einem um eine vertikale Maschinenachse MA umlaufend antreibbaren Rotor 4, an dessen Umfang eine Vielzahl von Druckpositionen 4.1 mit jeweils einem Druckkopf 3 gebildet sind. Die zu bedruckenden Behälter 2 werden den Druckpositionen 4.1 über einen Behältereinlauf 6 zugeführt. Die bedruckten Behälter werden der jeweiligen Druckposition 4.1 an einem Behälterauslauf 7 entnommen.

An jeder Druckposition 4.1 ist bei der dargestellten Ausführungsform ein Druckkopf 3 vorgesehen. Das Bedrucken der Behälter 2 erfolgt an den Druckpositionen 4.1 zeilenweise durch Relativbewegung des Behälters 2 zum Druckkopf 3, und zwar bei der dargestellten Ausführungsform dadurch, dass jeder mit seiner Behälterachse in vertikaler Richtung, d.h. parallel zur Drehachse des Rotors 4 orientierte Behälter 2 während des Bedruckens um seine Behälterachse gesteuert gedreht wird.

Ein besonderes Problem insbesondere durch die Anordnung der Druckköpfe 3 auf dem um die vertikale Maschinenachse umlaufend angetriebenen Rotor 4 besteht u.a. in der ordnungsgemäßen Bereitstellung der Druckfarbe bzw. Tinte an den einzelnen Druckköpfen 3. So ist es für eine einwandfreie Arbeitsweise der Druckköpfe 3 sowie insbesondere auch für die Qualität des Aufdrucks erforderlich, dass die einzelnen Druckköpfe 3 bzw. deren Düsen 3.1 nicht nur mit einer ausreichenden Menge an Druckfarbe (Tinte) versorgt werden, sondern die Druckfarbe an den Druckköpfen bzw. deren Düsen mit einem vorgegebenen Druck, und zwar in der Regel mit einem gegenüber dem Umgebungsdruck geringfügigen Unterdruck oder Überdruck ansteht. Trotz der rotierenden Ausbildung der Druckvorrichtung 1 ist diese Versorgung der Druckköpfe 3 mit der Druckfarbe durch das nachstehend im Zusammenhang mit den Figuren 2 und 3 näher beschriebene und dort allgemein mit 5 bezeichnete Drucksystem 5 in optimaler Weise gewährleistet. Die idealerweise zu verwendenden Druckköpfe sind als so genannte Drop-On-Demand-Druckköpfe bekannt.

Grundsätzlich besteht das erfindungsgemäße Drucksystem 5 aus zwei Komponenten, nämlich aus dem in den Figur 2 und 3 mit 8 bezeichneten statischen Teil, der in dem mit dem Rotor 4 nicht umlaufenden Maschinengestell 9 der Druckvorrichtung 1 untergebracht ist, sowie aus dem am Rotor 4 vorgesehenen rotierenden Teil 10, der u.a. auch die Druckköpfe 3 aufweist. Bezeichnungen von Elementen in den Figuren haben, auch wenn diese in der jeweiligen Beschreibung nicht noch einmal erwähnt werden, die identische Bedeutung.

Der statische Teil 8 des Drucksystems umfasst u.a. einen Haupttank 11 zur Aufnahme eines Vorrats an Druckfarbe, sowie auch alle Funktionselemente zum Konditionieren der Druckfarbe, d.h. u.a. ein Temperaturmodul 12 zum ständigen Temperieren (Erwärmen oder Kühlen) der Druckfarbe im Haupttank 11 sowie einen Entgaser 13 und ein Filter 14 in einem eine Förder- und Umwälzpumpe 15 aufweisenden und den Haupttank 11 einschließenden ersten Druckfarbenkreislauf zum ständigen Temperieren, Entgasen und Filtern der Druckfarbe. Der mit der Druckfarbe teilgefüllte Haupttank 11 ist während des Druckbetriebes mit einem gesteuerten Druck P11 beaufschlagt, und zwar während des normalen Druckbetriebes, beispielsweise mit einem Druck P11, der etwas kleiner ist als der Umgebungs- oder Atmosphärendruck. Ein Unterdruck hat den Vorteil, dass dieser die gewünschte Entgasung der Medien, insbesondere der Tinte unterstützt. Denkbar, aber bei der gezeigten Variante nicht einsetzbar, ist auch ein geringfügiger Überdruck.

Der statische Teil 8 des Drucksystems umfasst weiterhin ein Nachfüllventil 16, über welches das Nachfüllen von Druckfarbe in das Drucksystem 5 aus Kartuschen 17 möglich ist. Über ein Mehrwegeventil 18, welches im Druckfarbenkreislauf des statischen Teils 8 in Strömungsrichtung nach dem Filter 14 und vor dem Haupttank 11 angeordnet ist, bzw. über eine mit dem Ventil 18 verbundene Leitung 19 und eine Drehverbindung 20 ist der statische Teil 8 des Drucksystems 5 an eine Vorlauf- oder Versorgungsleitung 21 mit Ventil 22 des rotierenden Teils 10 des Drucksystems 5 angeschlossen.

Der rotierende Teil 10 des Drucksystems umfasst u.a. zwei Neben- oder Hilfstanks 23 und 24, von denen der Hilfstank 23 als Eintank 23 oder als Quelle für die den Druckköpfen 3 zugeführte Druckfarbe oder -tinte dient und von denen der Hilfstank 24 als Austank oder als Senke zur Aufnahme der beim Drucken nicht benötigten, die Druckköpfe 3 durchströmten Druckfarbe dient. Die beiden Hilfstanks 23 und 24 sind jeweils kreisringartig ausgeführt und zentral, d.h. achsgleich mit der Maschinenachse MA und in vertikaler Richtung übereinander am Rotor 4 vorgesehen, und zwar der Hilfstank 23 oberhalb des Hilfstanks 24. Die einzelnen Druckköpfe 3 sind um die Hilfstanks 23 und 24 verteilt angeordnet. Die Versorgungsleitung 21 mündet über das Ventil 22 in den Hilfstank 23. Der Hilfstank 23 ist jeweils über eine Leitung 25 an einen als Einlass dienenden Anschluss des jeweiligen Druckkopfes 3 angeschlossen. Ein als Auslass dienender Anschluss jedes Druckkopfes 3 ist über eine Leitung 26 mit Druckminderer 27 an ein Mehrwegeventil 28 angeschlossen, über welches wahlweise eine Verbindung der Leitung 26 mit dem Hilfstank 24, eine Verbindung zwischen dem Hilfstank 24 und der Leitung 21 oder über die Drehverbindung 20 mit der Leitung 19 oder aber eine Verbindung zwischen der Leitung 26 und der Leitung 21 bzw. über die Drehverbindung 20 mit der Leitung 19 möglich ist. Im normalen Druckbetrieb ist das Ventil 28 so gesteuert, dass über dieses Ventil eine Verbindung zwischen der Leitung 26 und dem Hilfstank 24 besteht. Bei der dargestellten Ausführungsform sind die beiden Hilfstanks 23 und 24 weiterhin identisch ausgebildet.

Jeder Hilfstank 23 und 24 weist Mittel auf, mit denen der Druck im Hilfstank 23 und 24, der während des Druckbetriebes jeweils mit der Druckfarbe teilgefüllt ist, und dabei insbesondere auch den Druck in den Leitungen 25 und 26 und damit an den Anschlüssen der Druckköpfe 3 exakt so eingestellt ist, dass der Druck P23 im Hilfstank 23 etwas größer ist als der Druck P24 im Hilfstank 24, der Druck P23 aber beispielsweise geringfügig kleiner ist als der Atmosphärendruck. Durch diese Drucksteuerung ist einerseits erreicht, dass die Druckköpfe 3 während des Druckbetriebes von der Druckfarbe durchströmt werden, d.h. die für das Druckbetriebs nicht benötigte Menge der jedem Druckkopf 3 über die Leitung 25 zugeführten Druckfarbe den Druckkopf 3 durchströmend über dessen Leitung 26 abgeführt wird. Der Volumenstrom der Druckfarbe an jeden Druckkopf 3 aus dem Hilfstank 23 sowie von jedem Druckkopf 3 an den Hilfstank 24 kann durch entsprechende Wahl der Drücke P23 und P24 eingestellt werden.

Um während des Druckbetriebes von der Drehgeschwindigkeit des Rotors 4 unabhängige oder im Wesentliche unabhängige Verhältnisse zu erreichen, sind nicht nur die beiden Hilfstanks 23 und 24 zentral bzw. mittig am Rotor 4 und die Druckköpfe 3 jeweils um die Hilfstanks 23 und 24 in dem selben radialen Abstand von diesen Hilfstanks vorgesehen, sondern auch die an die Druckköpfe 3 führenden und für jeden Druckkopf 3 individuell vorgesehenen Leitungen 25 und 26 sind am Rotor 4 jeweils für alle Druckköpfe 3 in gleicher Weise verlegt, beispielsweise derart, dass diese Leitungen radial oder im Wesentlichen radial zur vertikalen Maschinenachse MA verlaufen.

Die Hilfstanks 23 und 24 sind weiterhin mit Mitteln ausgestattet, die während des Betriebes der Druckvorrichtung 1 eine exakte Füllhöhe der Druckfarbe in jedem Hilfstank 23 bzw. 24 gewährleisten. Bei der dargestellten Ausführungsform sind diese Mittel dadurch gebildet, dass im Inneren jedes kreisringartig ausgebildeten Hilfstanks 23 und 24 eine kreisringförmige Barriere oder ein Überlauf 29 vorgesehen ist, der die Maschinenachse konzentrisch umschließt und den zur Aufnahme der Druckfarbe dienenden Tankinnenraum 23.1 bzw. 24.1 von einem ebenfalls in jedem Hilfstank 23 und 24 ausgebildeten kreisringförmigen Sammelraum 23.2 bzw. 24.2 trennt, der zum Sammeln von überschüssiger Druckfarbe dient. Die Sammelraum 23.2 bzw. 24.2 sind innenliegend vorgesehen, d.h. von dem zugehörigen Tankinnenraum 23.1 bzw. 24.1 umschlossen.

Das Drucksystem wird so betrieben, dass in jedem Hilfstank 23 und 24 ständig ein gewisser Strom an Druckfarbe aus dem Tankinnenraum 23.1 bzw. 24.1 über den Überlauf 29 in den zugehörigen Sammelraum 23.1 bzw. 24.1 fließt. Die Sammelräume 23.2 und 24.2 stehen mit dem Haupttank 11 in Verbindung, und zwar bei der dargestellten Ausführungsform derart, dass der Sammelraum 23.2 über eine Leitung 30 und einen nicht dargestellten Druckminderer mit dem Sammelraum 24.2 verbunden ist und letzterer über eine Leitung 31, über die Drehverbindung 20 und über ein Steuerventil 34 an den Haupttank 11 angeschlossen ist.

Während des Betriebes wird das Drucksystem weiterhin so gesteuert, und zwar u.a. durch entsprechende Ansteuerung der Pumpe 15, der Ventile 18, 22 und 34, dass nicht nur der Haupttank 11 füllhöhen- oder niveaugesteuert mit der Druckfarbe teilgefüllt ist, d.h. Druckfarbe aus der an das Nachfüllventil angeschlossenen Kartusche 17 über dieses Nachfüllventil, die Pumpe 15, den Entgaser 13, das Filter 14 und das Ventil 18 in den Haupttank 11 nachgefüllt wird, wenn der Druckfarbenspiegel im Haupttank 11 unter ein vorgegebenes Niveau fällt, sondern das System wird auch so betrieben, dass auch jeder Sammelraum 23.2 und 24.2 niveau- bzw. füllhöhengesteuert mit Druckfarbe gefüllt ist. Hierfür sind sowohl am Haupttank 11, als auch an den Sammelräumen 23.2 und 24.2 Füllstandsensoren 35 (Haupttank 11) bzw. 36 (Sammelräume 23.2 und 24.2) vorgesehen.

Zum Entleeren der Hilfstanks 23 und 24 bzw. der Tankinnenräume 23.1 und 24.1 ist jeder Tank mit einem Entleerungsventil 32 versehen, über welches der Tankinnenraum 23.1 bzw. 24.1 mit dem Auslass des zugehörigen Sammelraums 23.2 bzw. 24.2 oder der entsprechenden Leitung 30 bzw. 31 verbunden werden kann, welches aber im normalen Betrieb der Druckvorrichtung geschlossen ist. Während des Druckbetriebes der Druckvorrichtung 1 zirkuliert die Druckfarbe im Drucksystem 5 in zwei Kreisläufen, und zwar in dem die Pumpe 15, den Entgaser 13, das Filter 14 und den Haupttank 11 einschließenden ersten Druckfarbenkreislauf des statischen oder stationären Teils 8 und in einem zweiten Druckfarbenkreislauf, der den statischen Teil 8 und den rotierenden Teil 10 des Drucksystems und auch den Druckkopf 3 einschließt.

In diesem zweiten Druckfarbenkreislauf durchströmt die Druckfarbe also beispielsweise ausgehend von dem Hilfstank 23 die Druckköpfe 3, gelangt dann über das Ventil 28 zurück an den Hilfstank 24 und aus diesem Hilfstank über den Überlauf 19 und über den Sammelraum 24.2 an den Haupttank 11, aus dem die Druckfarbe dann über die Pumpe 15, den Entgaser 13, das Filter 14 und das entsprechend eingestellte Ventil 18, die angeschlossene Leitung 19, die Drehverbindung 20 und die Leitung 21 an den Hilfstank 23 zurückgeführt wird. Beide Druckfarbenkreisläufe schließen also den gesteuert temperierten Haupttank 11, den Entgaser 13 sowie das Filter 14 ein, sodass die Druckfarbe in diesen Druckfarbenkreisläufen ständig konditioniert, d.h. u.a. auf einem für einen optimalen Druck benötigten Qualitäts- und Temperaturniveau gehalten wird. Die Steuerung der Druckvorrichtung 1 bzw. des Drucksystems 5 dieser Maschine können dabei so erfolgen, dass während des Druckbetriebes beide Druckfarbenkreisläufe zeitgleich von der Druckfarbe durchströmt werden. Es besteht aber auch die Möglichkeit, das Drucksystem 5 so zu steuern, dass währen des Druckbetriebes nur der zweite, den statischen Teil 8 und den rotierenden Teil 10 einschließende Druckfarbenkreislauf zumindest primär aktiviert ist, während der erste Druckfarbenkreislauf des Drucksystems zu einer schnelleren und intensiveren Konditionierung der Druckfarbe dann aktiviert wird, wenn gerade keine zusätzliche Druckfarbe an den Hilfstank 23 gefördert werden muss.

Die zweiteilige Ausbildung des Drucksystems, d.h. die Trennung in den statischen Teil 8 und den rotierenden Teil 10 hat erhebliche Vorteile:
➢ So können im statischen Teil 8 die Pumpe 15 sowie auch alle Funktionselemente untergebracht werden, die für die Konditionierung der Druckfarbe erforderlich sind, wodurch die Anzahl der Komponenten am Rotor 4 und das dortige Bauvolumen reduziert werden.
➢ Mechanische Schwingungen, verursacht durch die Pumpe 15 und weitere motorisch angetriebene Funktionselemente (z.B. auch Vakuumpumpen) bzw. durch deren Antrieb, die (Schwingungen) das Druckergebnis beeinträchtigen können, sind vom Rotor 4 ferngehalten.
➢ Über das Nachfüllventil 16 kann problemlos neue Druckfarbe aus der jeweiligen Kartusche 17 in das Drucksystem nachgefüllt werden, wobei die nachgefüllte Druckfarbe zumindest im Entgaser 13 und im Filter 14 vorbehandelt wird, bevor sie in das Drucksystem 5 gelangt.
➢ Durch die Verwendung der beiden Hilfstanks 23 und 24, die zentral am Rotor 4 angeordnet und im Bezug auf die vertikale Maschinenachse rotationssymmetrisch ausgeführt sind, ergibt sich eine homogene Verteilung, insbesondere auch Druckverteilung der Druckfarbe an den Anschlüssen der Druckköpfe 3.
➢ Über die Regelung der Drücke P23 und P24 können dann unter Berücksichtigung der Anordnung der Drückköpfe 3 im Bezug auf die Hilfstanks 23 und 24 und in Abhängigkeit von der Drehgeschwindigkeit des Rotors sowohl der Druck der Druckfarbe an den Druckköpfen 3 bzw. an den dortigen Düsen 3.1, als auch die Durchflussrate der Druckfarbe durch die Druckköpfe 3 gesteuert bzw. geregelt werden.
➢ Durch die Verwendung der Hilfstanks 23 und 24 sind weiterhin die Druckköpfe 3 von eventuellen Druckschwankungen oder -stößen beim Zuführen und/oder Abführen der Druckfarbe entkoppelt und dadurch Beeinträchtigungen der Qualität des jeweiligen Aufdrucks durch solche Druckschwankungen vermieden.
➢ Durch die Niveau-Regelung der Druckfarbe in den Tankinnenräumen 23.1 und 24.1 ergeben sich weiterhin konstante Druckverhältnisse an den Anschlüssen der Druckköpfe 3 und damit eine reproduzierbare optimale Druckqualität.
➢ Durch den Kreislauf der Druckfarbe, insbesondere auch im rotierenden Teil 10 werden insbesondere ein unerwünschtes Antrocknen der Druckfarbe und dadurch bedingte Funktionsstörungen vermieden.

Um im Bereich der Ableitung der Druckfarbe aus dem jeweiligen Sammelraum 23.2 bzw. 24.2 über die Leitung 30 bzw. 31 von der Drehgeschwindigkeit des Rotors 4 unabhängige Verhältnisse zu erreichen, sind die Leitungen 30 und 31 sowie deren Anschlüsse jeweils achsgleich mit der Maschinenachse MA angeordnet. Die Hilfstanks 23 und 24 bilden wiederum den im Bezug auf die Maschinenachse MA jeweils radial außen liegenden Tankinnenraum 23.1 bzw. 24.1 und den bezogen auf die Maschinenachse MA innenliegenden Sammelraum 23.2 bzw. 24.2.

Selbstverständlich besteht die Möglichkeit, die Druckköpfe 3 bzw. die Düsen 3.1 in einem Wartungszyklus (Maintain-Zyklus) zu spülen und zu reinigen. Hierfür wird durch entsprechende Ansteuerung des Drucksystems 5 und dabei insbesondere auch der verschiedenen Ventile Druckfarbe mit erhöhtem Druck durch die Druckköpfe 3 gepumpt bzw. gefördert, und zwar aus dem statischen Teil 8 über die Leitung 19 und über die Drehverbindung 20 an den rotierenden Teil 10 und dort beispielsweise über die Leitung 26 an die einzelnen Druckköpfe 3, an deren Düsen 3.1 zumindest ein Teil der unter hohem Druck geförderten Druckfarbe zum Durchspülen und Reinigen austritt.

Die Figur 4 zeigt in einer Darstellung wie Figur 2 das Drucksystem 5a einer Druckvorrichtung. Das Drucksystem 5a besteht wiederum aus dem stationären Teil 8a und dem rotierenden Teil 10a, wobei der stationäre Teil 8a mit dem stationären Teil 8 des Drucksystems 5 der Figur 2 identisch ist. Der rotierende Teil 10a weist an dem um eine vertikale Maschinenachse MA umlaufend antreibbaren Rotor digitale elektrisch ansteuerbare Druckköpfe 3a auf, die in gleicher Weise wie die Druckköpfe 3 nach dem Ink-Jet- bzw. Tintenstrahldruckprinzip arbeiten und jeweils eine Vielzahl von Düsen 3a.1 zum gesteuerten Ausbringen der Druckfarbe aufweisen, die (Düsen) in einer vertikalen Achsrichtung, d.h. in einer Achsrichtung parallel zur Maschinenachse MA aufeinander folgend vorgesehen sind. Abweichend von den Druckköpfen 3 sind die Druckköpfe 3a als Druckköpfe mit statischer Druckfarben- oder Tintenversorgung ausgebildet, d.h. als sogenannte "End Shooter-Druckköpfe", die jeweils lediglich einen Anschluss aufweisen, über den die Druckfarbe mit einem vorgegebenen Druck, beispielsweise mit einem leichten Unterdruck zugeführt wird. Bezüglich der Einstellung eines Überdrucks, gilt das oben gesagte.

Der rotierende Teil 10a des Drucksystems weist wiederum die beiden Hilfstanks 23 und 24 auf, wobei allerdings nur der Hilfstank 23 bzw. dessen Tankinnenraum 23.1 über jeweils eine Leitung 25 und ein in dieser Leitung zusätzlich vorgesehenes Mehrwegeventil 37 an den einzigen Eingang jedes Druckkopfes 3a angeschlossen ist. An das Ventil 37 ist auch die Leitung 26 mit dem Druckminderer 27 angeschlossen, die bei dieser Ausführungsform direkt mit der Leitung 21 oder aber über die Drehverbindung 20 direkt mit der Leitung 19 verbunden ist. Der Hilfstank 24 dient bei dieser Ausführungsform nicht als Senke zur Aufnahme von Druckfarbe, die von Druckköpfen zurückgeführt wurde, sondern lediglich der Sammelraum 24.2 des Hilfstanks 24 wird zur Aufnahme der überschüssigen Druckfarbe aus dem Sammelraum 23.2 sowie zur Ableitung dieser Druckfarbe an den Haupttank 11 des statischen Teils 8a genutzt.

In dem Drucksystem 5a sind ebenfalls zwei Druckfarbenkreisläufe möglich, und zwar ein erster Kreislauf innerhalb des statischen Teils 8a, der wiederum die Pumpe 15, den Entgaser 13, das Filter 14 sowie den Haupttank 11 einschließt sowie ein zweiter Druckfarbenkreislauf, der den statischen 8a sowie den rotierenden Teil 10a einschließt. Dieser zweite Druckfarbenkreislauf erstreckt sich dann beispielsweise ausgehend von dem Tankinnenraum 23.1 des Hilfstanks 23 über den dortigen Überlauf 19 in den Sammelraum 23.2, von dort in den Sammelraum 24.2, von dort in den Haupttank 11 und aus diesem über die Pumpe 15, den Entgaser 13, das Filter 14 und die Leitungen 19 und 21 zurück an den Hilfstank 23 bzw. an den dortigen Tankinnenraum 23.1.

Auch bei dem Drucksystem 5a wird somit die Druckfarbe nicht nur in den ersten, allein dem statischen Teil 8a verlaufenden Druckfarbenkreislauf, sondern auch in dem zweiten, sowohl den statischen Teil 8a, als auch den rotierenden Teil 10a des Drucksystems 5a einschließenden Kreislauf ständig konditioniert, d.h. entgast, gefiltert und temperiert, d.h. den jeweiligen Erfordernissen entsprechend entweder erwärmt oder gekühlt.

Vorstehend wurde davon ausgegangen, dass die beiden, jeweils identisch ausgeführten und kreisringförmig ausgebildeten Hilfstanks 23 und 24 in vertikaler Richtung, d.h. in der Maschinenachse gegeneinander versetzt vorgesehen sind. Selbstverständlich sind auch andere Ausführungen denkbar. So zeigt die Figur 5 in perspektivischer Darstellung eine Tankanordnung 38, die die beiden Einzeltanks 23a und 24a bildet, welche zwar wiederum kreisringförmig, die Maschinenachse MA konzentrisch umschließend ausgeführt sind, allerdings abweichend von der vorbeschriebenen Ausführungsform nicht in Richtung der Maschinenachse MA gegeneinander versetzt, sondern in der Weise angeordnet sind, dass ein Einzeltank, beispielsweise der Hilfstank 23a den Hilfstank 24a ringförmig umschließt. Durch den Überlauf 29a sind die Hilfstanks 23a und 24a wiederum in einen Tankinnenraum 23a.1 bzw. 24a.1 und einen Sammelraum 23a.2 bzw. 24a.2.

Die Figur 6 zeigt in sehr vereinfachter Darstellung nochmals den rotierenden Teil 10b eines die Druckköpfe 3 aufweisenden Drucksystems 5b, zusammen mit den zentrisch angeordneten und in Richtung der Maschinenachse MA gegeneinander versetzten Hilfstanks 23b und 24b, von denen der Hilfstank 23b wiederum die Druckfarbenquelle (Source) bzw. den Eintank für die Druckköpfe 3 und der Hilfstank 24b die Druckfarbensenke (Drain) bzw. den Austank für die Druckköpfe 3 bilden. Dargestellt sind lediglich zwei Druckköpfe 3. Tatsächlich weist das Drucksystem eine Vielzahl von Druckköpfen 3 auf. Die beiden Hilfstanks 23b und 24b sind zwar im Bezug auf die Maschinenachse MA zentrisch angeordnet und um diese Maschinenachse MA rotationssymmetrisch ausgebildet, d.h. kreiszylinderförmig, die beiden Hilfstanks 23b und 24b weisen aber den Überlauf 29 und den durch diesen gebildeten Sammelraum nicht auf. Deutlich dargestellt ist in der Figur 6 der durch die Rotationsbewegung des Rotors erzeugte parabelförmige Verlauf des Druckfarbenspiegels (konvexer Meniskus).

Wechselnde Druckverhältnisse aufgrund einer sich ändernden Drehgeschwindigkeit des Rotors werden durch eine Regelung der Drücke P23b und P24b in den Hilfstanks 23b und 24b sowie des Differenzdrucks zwischen diesen Hilfstanks angepasst bzw. kompensiert, sodass eine konstante Durchflussgeschwindigkeit der Druckfarbe durch die Druckköpfe 3 sowie ein konstanter Druck, beispielsweise ein konstanter bzw. stabiler Unterdruck (Meniskus-Unterdruck) an den Düsen 3.1 der Druckköpfe 3 erreicht ist.

Vorstehend wurde davon ausgegangen, dass die jeweilige Druckvorrichtung 1 ein Drucksystem 5, 5a oder 5b aufweist, welches das Bedrucken der Behälter 2 mit einer einzigen Druckfarbe oder Tinte, d.h. mit der Druckfarbe oder Tinte einer einzigen Farbgebung ermöglicht. Zur Erzeugung eines Mehrfarbendrucks mit mehreren Farbsätzen sind dann in einer Anlage mehrere Druckvorrichtungen 1 aufeinander folgend vorgesehen, wobei in jeder Druckvorrichtung dann ein Farbsatz des jeweiligen Mehrfarbendrucks erzeugt wird. Zumindest in den auf die erste Druckvorrichtung folgenden weiteren Druckvorrichtungen sind die Druckpositionen 4.1 für ein Ausrichten des jeweiligen Behälters 2 an einer am Behälter vorgesehenen oder aufgebrachten Markierung vor dem eigentlichen Druckbeginn ausgebildet, um so das lagerichtige Aufbringen der einzelnen, den Mehrfarbendruck bildenden Farbsätze zu gewährleisten.

Grundsätzlich besteht auch die Möglichkeit, an einer einzigen Druckvorrichtung mehrere Drucksysteme 5, 5a oder 5b für mehrere in der Farbgebung unterschiedliche Druckfarben vorzusehen, um so den jeweiligen Behälter 2 an jeder Druckposition 4.1 bereits vollständig mit einem Mehrfarbenaufdruck zu versehen und/oder mit mehreren Farbsätzen eines an einer weiteren Druckvorrichtung vollendeten Mehrfarbendrucks.

Anders als in den Darstellungen vorher; zeigt die Figur 7 eine weitere vorteilhafte Ausführungsform. Bei dem in Figur 7 gezeigten System, wird die Tinte im statischen Teil ständig mittels einer zusätzlichen Pumpe 39 durch die Konditionierungsstrecke (15, 13, 14) des Systems gefördert. Dieser Vorgang ist unabhängig von der Förderstrecke der Tinten im rotierenden Teil des Systems via Leitung 19. Außerdem wird hier der Bypass zwischen Hilfstank 23.2 und Hilfstank 24.2 aktiv je nach Füllstand von Hilfstank 23.2 geregelt. Dadurch ist es möglich, den Bypass nur dann zu öffnen, wenn der Füllstand in Hilfstank 23.2 verringert werden muss. Ist der Füllstand im Soll-Bereich, bleibt das Bypass-Ventil 40 geschlossen. Dadurch wird wirksam verhindert, dass Luft aus Hilfstank 23.2 in Hilfstank 24.2 angesaugt wird und Drücke in den Behältern stabil bleiben.
Der durch die Pfeile mit rundem Ende gekennzeichnete Leitungsweg stellt den Normalbetrieb dar, bei dem die Pumpe 39 in den Hilfsbehälter 23 fördert, und die überschüssige Tinte läuft durch den Druckkopf 3 und anschließend in den Hilfstank 24. Der durch die Pfeile mit eckigem Ende gekennzeichnete Leitungsweg stellt den Spülvorgang dar, bei dem die Pumpe 39 durch einen Druckminderer 41, der im Leitungsweg 42 vorgesehen ist, direkt in den Druckkopf 3 fördert. Auf diese Weise wird eine erhöhte Förderleistung und ein höherer Druck in erzeugt, wodurch die Düsen 3.1 gespült werden.

Die Erfindung wurde voranstehend an Ausführungsbeispielen beschrieben. Es versteht sich, dass zahlreiche Änderungen sowie Abwandlungen möglich sind, ohne dass dadurch der der Erfindung zugrunde liegende Erfindungsgedanke verlassen wird.

Vorstehend wurde davon ausgegangen, dass sich der rotierende Teil 10, 10a, 10b des Drucksystems oberhalb des statischen Teils 8, 8a des Drucksystems befindet. Grundsätzlich besteht zur Erzielung einer möglichst kompakten Bauweise auch die Möglichkeit, den statischen Teil des Drucksystems so auszubilden, dass er den sich bewegenden bzw. rotierenden Teil dieses Systems vollständig oder nahezu vollständig umschließt, sodass letztlich lediglich die Druckköpfe über die Oberseite des Drucksystems vorstehen.

Vorstehend wurde weiterhin davon ausgegangen, dass an dem Rotor 4, der zunächst das Transportelement für die Behälter 2, d.h. den Behältertransporteur bildet, auch die Druckköpfe 3 bzw. 3a vorgesehen sind, also der Rotor 4 zugleich auch das die Druckköpfe 3 bzw. 3a bewegende Transportelement. Es sind aber auch Ausführungen denkbar, in denen die Druckköpfe 3 bzw. 3a zumindest jeweils einer Farbe bzw. eines Farbsatzes eines Mehrfarbendrucks an einem eigenen um die vertikale Maschinenachse MA bewegten oder gedrehten Transportelement (Druckkopftransportelement) vorgesehen sind.

Insbesondere erfolgt die Regelung der Drücke P23 und P24 beispielsweise auch in Abhängigkeit von der Drehgeschwindigkeit und/oder Beschleunigung des Rotors 4 in der Weise, dass mit der Druckregelung auf die Druckfarbe bzw. Tinte ausgeübte Zentrifugalkräfte kompensiert werden.

### Bezugszeichenliste

- 1: Druckvorrichtung
- 2: Behälter
- 3, 3a: Druckkopf
- 3.1, 3a.1: Düse
- 4: Rotor
- 4.1: Druckposition
- 5, 5a, 5b: Drucksystem
- 6: Behältereinlauf
- 7: Behälterauslauf
- 8, 8a: statischer Teil des Drucksystems
- 9: Maschinengestell
- 10,10a, 10b: rotierender Teil des Drucksystems
- 11: Haupttank
- 12: Temperaturmodul
- 13: Entgaser
- 14: Filter
- 15: Pumpe
- 16: Nachfüllventil
- 17: Druckfarben- oder Tinten-Kartusche
- 18: Mehrwegeventil
- 19: Leitung
- 20: Drehverbindung
- 21: Leitung
- 22: Ventil
- 23, 23a, 23b: Hilfstank bzw. Eintank
- 23.1, 23a.1: Tankinnenraum
- 23.2, 23a.2: Sammelraum
- 24, 24a, 24b: Hilfstank bzw. Austank
- 24.1, 24a.1: Tankinnenraum
- 24.2, 24a.2: Sammelraum
- 25, 26: Leitung
- 27: Druckminderer
- 28: Mehrwegeventil
- 29, 29a: Überlauf
- 30, 31: Leitung
- 32: Entleerventil
- 34: Ventil
- 35, 36: Füllstandsensor
- 37: Mehrwegeventil
- 38: Tankanordnung
- 39: Pumpe
- 40: Bypassventil
- 41: Druckminderer
- 42: Leitung

- MA: vertikale Maschinenachse
- P11, P23, P24: Druck
- P23b, P24b: Druck

## Patentansprüche

1. Drucksystem zum Bedrucken von Flaschen oder dergleichen Behältern (2), mit wenigstens einem nach dem Tintenstrahlprinzip arbeitenden und entlang einer Transportstrecke für die Behälter (2) umlaufend bewegbaren elektrischen Druckkopf (3, 3a) zum Bedrucken des jeweiligen an einer Druckposition (4.1) angeordneten Behälters (2), sowie mit einem Versorgungssystem zum Versorgen des wenigstens einen Druckkopfes (3, 3a) mit Druckfarbe bzw. -tinte, **dadurch gekennzeichnet, dass**
das Drucksystem (5, 5a, 5b) aus einem mit dem wenigstens einen Druckkopf (3, 3a) nicht mit bewegten statischen Teil (8, 8a), welcher einen mit dem wenigstens einen Druckkopf (3, 3a) ebenfalls nicht mit bewegten Teil des Versorgungssytems aufweist, sowie aus einem mit dem wenigstens einen Druckkopf (3, 3a) mit bewegten Teil (10, 10a, 10b) besteht, welcher zusätzlich zu dem wenigstens einen Druckkopf (3, 3a) mindestens einen Hilfstank (23, 23a, 23b; 24, 24a, 24b) für die Druckfarbe oder -tinte aufweist, an den der wenigstens eine Druckkopf (3, 3a) angeschlossen ist.

2. Drucksystem nach Anspruch 1, **dadurch gekennzeichnet, dass** der mitbewegte oder rotierende Teil (10, 10a, 10b) des Drucksystems mehrere Druckköpfe (3, 3a) aufweist, und dass der wenigstens eine Hllfstank (23, 23a, 23b; 24, 24a, 24b) für sämtliche Druckköpfe (3, 3a) gemeinsam vorgesehen ist.

3. Drucksystem nach Anspruch 1 oder 2, **gekennzeichnet durch** Mittel zur Steuerung und/oder Regelung des Drucks (P23, P23b; P24, P24b) und/oder des Niveaus der Füllhöhe, d.h. des Druckfarbenspiegels der in dem wenigstens einen Hilfstank (23, 23a, 23b; 24, 24a, 24b).

4. Drucksystem nach Anspruch 3, **dadurch gekennzeichnet, dass** der wenigstens eine Hilfstank (23, 23a, 23b; 24, 24a, 24b) einen mit dem wenigstens einen Druckkopf (3, 3a) in Verbindung stehenden Tankinnenraum (23.1, 23a.1; 24.1, 24a.1) aufweist, der zur Aufnahme der Druckfarbe oder -tinte dient und zur Regelung des Druckfarbenspiegels im Tankinnenraum mit einem Überlauf (29, 29a) ausgebildet ist.

5. Drucksystem nach einem der vorhergehenden Ansprüche, **dadurch gekennzeichnet, dass** der mit bewegte Teil des Drucksystems (10, 10a, 10b) wenigstens zwei Hilfstranks (23, 23a, 23b; 24, 24a, 24b) aufweist, von denen ein erster Hilfstank (23, 23a, 23b) als Eintank zum Versorgen des wenigstens einen Druckkopfs mit Druckfarbe dient.

6. Drucksystem nach Anspruch 5, **dadurch gekennzeichnet, dass** ein zweiter Hilfstank (24, 24a, 24b) als Austank für den wenigstens einen während des Druckbetriebes von der Druckfarbe oder -tinte durchströmten Druckkopf (3) dient.

7. Drucksystem nach einem der vorhergehenden Ansprüche, **dadurch gekennzeichnet, dass** bei einem um eine vertikale Maschinenachse (MA) umlaufend antreibbaren, beispielsweise als Rotor (4) ausgebildeten Transportelement für die Druckköpfe (3, 3a) der wenigstens eine Hilfstank (23, 23a, 23b; 24, 24a, 24b) in Bezug auf die vertikale Maschinenachse (MA) zentrisch angeordnet und/oder rotationssymmetrisch ausgebildet ist.

8. Drucksystem nach einem der vorhergehenden Ansprüche, **dadurch gekennzeichnet, dass** der wenigstens eine Hilfstank (23, 23a, 23b, 24, 24a, 24b) kreisringförmig oder kreiszylinderförmig ausgebildet ist.

9. Drucksystem nach einem der vorhergehenden Ansprüche, **dadurch gekennzeichnet, dass** wenigstens eine Leitung (21, 30, 31) zum Zuführen oder Abführen der Druckfarbe oder -tinte an den bzw. von dem wenigstens einen Hilfstank (23, 23a, 23b; 24, 24a, 24b) achsgleich mit der Maschinenachse (MA) angeordnet ist.

10. Drucksystem nach einem der vorhergehenden Ansprüche, **dadurch gekennzeichnet, dass** bei Verwendung von wenigstens zwei Hilfstanks (23, 23b, 24, 24b) diese in Richtung der Maschinenachse (MA) gegeneinander versetzt vorgesehen oder derart angeordnet bzw. ausgebildet sind, dass der erste Hilfstank (23a) vom zweiten Hiffstank (24a) umschlossen ist.

11. Drucksystem nach einem der vorhergehenden Ansprüche, **dadurch gekennzeichnet, dass** der sich bewegende oder rotierende Teil des Drucksystems (10, 10a, 10b) oberhalb des statischen Teils (8, 8a) des Drucksystems (5, 5a, 5b) vorgesehen ist, oder dass mit Ausnahme des wenigstens einen Druckkopfs (3, 3a) der sich bewegende Teil 10, 10a, 10b) des Drucksystems von dem statischen Teil (8, 8a) des Drucksystems (5, 5a, 5b) umschlossen ist.

12. Drucksystem nach einem der vorhergehenden Ansprüche, **dadurch gekennzeichnet, dass** die Mittel für eine Steuerung oder Regelung des Druck den Druck (P23, P23b; P24, P24b) der Druckfarbe oder -tinte in dem wenigstens einen Hilfstank (23, 23a, 23b; 24, 24a, 24b) und/oder in dem wenigstens einen Druckkopf (3, 3a) in Abhängigkeit von der Umlauf- oder Rotationsgeschwindigkeit des Druckkopfe (3, 3a) ausgebildet sind, vorzugsweise zur Kompensation von auf die Druckfarbe oder -tinte ausgeübten Fliehkräften und/oder zur Kompensation von aus Beschleunigung und/oder Richtungswechsel resultierenden und auf die Druckfarbe oder -tinte ausgeübten Kräften.

13. Drucksystem nach einem der vorhergehenden Ansprüche, **dadurch gekennzeichnet, dass** der statische Teil (8, 8a) des Drucksystems (5, 5a, 5b) zumindest einen Haupttank (11) für die Druckfarbe oder -tinte sowie Mittel (12, 13, 14, 16) zum Nachfüllen von Druckfarbe oder -tinte und/oder zum Konditionieren der Druckfarbe oder -tinte, insbesondere zum Temperieren und/oder Entgasen und/oder Filtern der Druckfarbe oder-tinte aufweist.

14. Drucksystem nach einem der vorhergehenden Ansprüche, **dadurch gekennzeichnet, dass** es für einen Druckfarben oder -tintenkreislauf innerhalb des statischen Teils (8, 8a) des Drucksystems oder Druckfarbenversorgungssystems und/oder für einen Druckfarben oder -tintenkreislauf ausgebildet ist, welcher den statischen Teil (8, 8a) des Drucksystems sowie den sich bewegenden oder rotierenden Teil des Drucksystems (10, 10a, 10b) einschließt.

15. Druckvorrichtung zum Bedrucken von Flaschen oder dergleichen Behältern mit wenigstens einem umlaufend antreibbaren Behältertransporteur (4) und mit mehreren auf dem Behältertransporteur (4) gebildeten Druckpositionen (4.1), an denen das Bedrucken der Behälter (2) jeweils mit wenigstens einem nach dem Tintenstrahlprinzip arbeitenden digitalen Druckkopf (3, 3a) eines Drucksystems (5, 5a, 5b) erfolgt, **dadurch gekennzeichnet, dass** das Drucksystem nach einem der vorhergehenden Ansprüche 1 - 14 ausgebildet ist.

16. Druckvorrichtung nach Anspruch 15, **dadurch gekennzeichnet, dass** die Druckköpfe (3, 3a) an einem bewegbaren Transportelement (4), vorzugsweise an einem um wenigsten eine vertikale Achse (MA) bewegbaren Transportelement (4) vorgesehen sind.

17. Druckvorrichtung nach Anspruch 16, **dadurch gekennzeichnet, dass** das die Druckköpfe (3, 3a) aufweisende Transportelement der Behältertransporteur (4) oder ein von dem Behältertransporteur unabhängiges Transportelement ist.

18. Druckvorrichtung nach einem der Ansprüche 15 - 17, **dadurch gekennzeichnet, dass** zur Erzeugung eines Mehrfarbenaufdrucks auf die Behältern (2) mehrere jeweils einer Farbe oder einem Farbsatz zugeordnete Drucksysteme vorgesehen sind.

19. Druckvorrichtung nach Anspruch 18, **dadurch gekennzeichnet, dass** zumindest ein Teil der unterschiedlichen Farben oder Farbsätzen zugeordneten Drucksysteme und deren Druckköpfe (3, 3a) an einem gemeinsamen oder aber an unterschiedlichen Transportelementen vorgesehen sind.

20. Druckvorrichtung nach einem der Ansprüche 15 - 19, **dadurch gekennzeichnet, dass** in einer Transportrichtung der Behälter (2) wenigstens zwei Behältertransporteure (4) aufeinander folgend vorgesehen sind, und dass an jedem Behältertransporteur wenigstens ein Drucksystem zum Bedrucken der Behälter (2) mit einer Farbe oder mit einem Farbsatz eines Mehrfarbendrucks vorgesehen ist.

21. Druckvorrichtung nach einem der Ansprüche 15 - 20, **dadurch gekennzeichnet, dass** jede Druckposition (4.1) für eine Relativbewegung zwischen dem Druckkopf (3, 3a) und dem Behälter ausgebildet ist.

## Claims

1. Printing system for printing bottles or similar containers (2) having at least one electrical print head (3, 3a) operating according to the inkjet principle and displaceable along a transport route for the containers (2) for printing the container (2) disposed at a printing station (4.1), and having a supply system for supplying the at least one print head (3, 3a) with printing paint or ink, **characterised in that**
the printing system (5, 5a, 5b) consists of a static part (8, 8a) which does not move with the at least one print head (3, 3a), which comprises a part of the supply system, which likewise does not move with the at least one print head (3, 3a), and of a part (10, 10a, 10b) which does move with the at least one print head (3, 3a), and which, in addition to the at least one print head (3, 3a), comprises at least one auxiliary tank (23, 23a, 23b; 24, 24a, 24b) for the printing paint or ink, to which the at least one print head (3, 3a) is connected.

2. Printing system according to claim 1, **characterised in that** the moving or rotating part (10, 10a, 10b) of the printing system comprises a plurality of print heads (3, 3a), and that the at least one auxiliary tank (23, 23a, 23b; 24, 24a, 24b) is provided jointly for all the print heads (3, 3a).

3. Printing system according to claim 1 or 2, **characterised by** means for controlling and/or regulating the print (P23, P23b, P24, P24b) and/or the level of the filling height, i.e. the printing ink level in the at least one auxiliary tank (23, 23a, 23b; 24, 24a, 24b).

4. Printing system according to claim 3, **characterised in that** the at least one auxiliary tank (23, 23a, 23b; 24,24a, 24b) comprises a tank interior (23.1,23a.1; 24.1, 24a.1) which is in connection with the at least one print head (3, 3a), which serves to accommodate the printing paint or ink and is designed to regulate the printing ink level in the tank interior with an overflow (29, 29a).

5. Printing system according to any one of the preceding claims, **characterised in that** the rotating part of the printing system (10, 10a, 10b) comprises at least two auxiliary tanks (23, 23a, 23b; 24, 24a, 24b), of which a first auxiliary tank (23, 23a, 23b) serves as an in-tank for supplying the at least one print head with printing ink.

6. Printing system according to claim 5, **characterised in that** a second auxiliary tank (24, 24a, 24b) serves as an out-tank for the at least one print head (3) through which the printing paint or ink flows during printing operation.

7. Printing system according to any one of the preceding claims, **characterised in that**, with a transport element for the print heads (3, 3a) designed so as to be driven about a vertical machine axis (MA), for example as a rotor (4), the at least one auxiliary tank (23, 23a, 23b; 24, 24a, 24b) is arranged centrically in relation to the vertical machine axis (MA) and/or rotation symmetrically.

8. Printing system according to any one of the preceding claims, **characterised in that** the at least one auxiliary tank (23, 23a, 23b; 24, 24a, 24b) is designed as annular or as a circular cylinder.

9. Printing system according to any one of the preceding claims, **characterised in that** at least one pipe (21, 30, 31) for delivering or removing the printing paint or ink is arranged at the or respectively from the at least one auxiliary tank (23, 23a, 23b; 24, 24a, 24b) coaxially with the machine axis (MA).

10. Printing system according to any one of the preceding claims, **characterised in that**, with the use of at least two auxiliary tanks (23, 23b, 24, 24b), these are provided offset against each other in the direction of the machine axis (MA), or are arranged or designed in such a way that the first auxiliary tank (23a) is enclosed by the second auxiliary tank (24a).

11. Printing system according to any one of the preceding claims, **characterised in that** the moving or rotating part of the printing system (10, 10a, 10b) is provided above the static part (8, 8a) of the printing system (5, 5a, 5b), or that, with the exception of the at least one print head (3, 3a), the rotating part (10,10a, 10b) of the printing system is enclosed by the static part (8, 8a) of the printing system (5, 5a, 5b).

12. Printing system according to any one of the preceding claims, **characterised in that** the means for controlling or regulating the printing are designed to control the pressure (P23, P23b; P24, P24b) of the printing paint or ink in the at least one auxiliary tank (23, 23a, 23b; 24, 24a, 24b) and/or in the at least one print head as a function of the circulatory or rotation speed of the print heads (3, 3a), preferably for compensating for the centrifugal forces exerted on the printing paint or ink and/or for compensating for the forces exerted resulting from acceleration and/or change of direction and exerted on the printing paint or ink.

13. Printing system according to any one of the preceding claims, **characterised in that** the static part (8, 8a) of the printing system (5, 5a, 5b) comprises at least one main tank (11) for the printing paint or ink, and means (12, 13, 14, 16) for topping up printing paint or ink and/or for conditioning the printing paint or ink, in particular for controlling the temperature and/or degassing and/or filtering the printing paint or ink.

14. Printing system according to any one of the preceding claims, **characterised in that** it is designed for a printing paint or ink circulation inside the static part (8, 8a) of the printing system or printing ink supply system and/or for a printing paint or ink circulation, which encloses the static part (8, 8a) of the printing system and the moving or rotating part of the printing system (10, 10a, 10b).

15. Printing system for printing bottles or similar containers having at least one container transporter (4) capable of being driven in a circulating manner, and with a plurality of printing positions (4.1) formed on the container transporter (4), at which the printing of the containers (2) takes place in each case with at least one digital printing head (3, 3a) operating according to the inkjet principle of a printing system (5, 5a, 5b), **characterised in that** the printing system is designed according to any one of the preceding claims.

16. Printing system according to claim 15, **characterised in that** the printing heads (3, 3a) are arranged on a movable transport element (4), preferably on a transport element movable about at least one vertical axis (MA).

17. Printing system according to claim 16, **characterised in that** the transport element comprising the printing heads (3, 3a) is the container transporter (4) or a transport element independent of the container transporter.

18. Printing system according to any one of claims 15-17, **characterised in that**, to produce a multi-coloured print on the containers (2) a plurality of printing systems are provided, in each case allocated to a colour or colour set.

19. Printing system according to claim 18, **characterised in that** at least a part of the printing systems allocated to the different colours or colour sets and their printing heads (3, 3a) are arranged on a common transport element or on different transport elements.

20. Printing system according to any one of claims 15-19, **characterised in that**, in a transport direction of the containers (2), at least two container transporters (4) are arranged following on one another, and that on each container transporter at least one printing system is provided for printing the containers (2) with a colour or with a colour set of a multi-coloured print.

21. Printing system according to any one of claims 15-20, **characterised in that** each printing position (4.1) is designed for a relative movement between the printing head (3, 3a) and the container.

## Revendications

1. Système d'impression servant à imprimer des bouteilles ou des récipients similaires (2), comprenant au moins une tête d'impression (3, 3a) électrique fonctionnant selon le principe du jet d'encre et pouvant être déplacée en rotation le long d'une ligne de transport pour les récipients (2), servant à imprimer le récipient (2) respectif disposé au niveau d'une position d'impression (4.1), comprenant également un système d'alimentation servant à alimenter en couleur ou en encre d'impression ladite au moins une tête d'impression (3, 3a), **caractérisé en ce que**
le système d'impression (5, 5a, 5b) est constitué d'une partie statique (8, 8a) non déplacé avec ladite au moins une tête d'impression (3a, 3a), laquelle partie statique présente une partie, non déplacée non plus avec ladite au moins une tête d'impression (3, 3a), du système d'alimentation, ainsi qu'une partie (10, 10a, 10b) déplacée avec ladite au moins une tête d'impression (3, 3a), laquelle partie présente, en complément de ladite au moins une tête d'impression (3, 3a), au moins un réservoir auxiliaire (23, 23a, 23b ; 24, 24a, 24b) destiné à la couleur ou à l'encre d'impression, auquel réservoir est raccordée ladite au moins une tête d'impression (3a, 3a).

2. Système d'impression selon la revendication 1, **caractérisé en ce que** la partie entraînée ou en rotation (10, 10a, 10b) du système d'impression présente plusieurs têtes d'impression (3, 3a), et **en ce que** ledit au moins un réservoir auxiliaire (23, 23a, 23b ; 24, 24a, 24b) est commun à toutes les têtes d'impression (3, 3a).

3. Système d'impression selon la revendication 1 ou 2, **caractérisé par** des moyens servant à commander et/ou à réguler la pression (P23, P23b ; P24, P24b) et/ou le niveau de remplissage, en d'autres termes le niveau d'encre d'impression dudit au moins un réservoir auxiliaire (23, 23a, 23b ; 24, 24a, 24b).

4. Système d'impression selon la revendication 3, **caractérisé en ce que** ledit au moins un réservoir auxiliaire (23, 23a, 23b ; 24, 24a, 24b) présente un espace intérieur de réservoir (23.1, 23a.1 ; 24.1, 24a.1) relié à ladite au moins une tête d'impression (3, 3a), lequel espace intérieur de réservoir sert à recevoir la couleur ou l'encre d'impression et est réalisé pour la régulation du niveau de couleur d'impression à l'intérieur du réservoir pourvu d'un trop-plein (29, 29a).

5. Système d'impression selon l'une quelconque des revendications précédentes, **caractérisé en ce que** la partie entraînée du système d'impression (10, 10a, 10b) présente au moins deux réservoirs auxiliaires (23, 23a, 23b ; 24, 24a, 24b), parmi lesquels un premier réservoir auxiliaire (23, 23a, 23b) fait office de réservoir d'admission servant à alimenter en couleur d'impression ladite au moins une tête d'impression.

6. Système d'impression selon la revendication 5, **caractérisé en ce qu'**un deuxième réservoir auxiliaire (24, 24a, 24b) fait office de réservoir d'évacuation pour ladite au moins une tête d'impression (3) parcourue par la couleur ou l'encre d'impression au cours d'une opération d'impression.

7. Système d'impression selon l'une quelconque des revendications précédentes, **caractérisé en ce que** ledit au moins un réservoir auxiliaire (23, 23a, 23b ; 24, 24a, 24b) est disposé de manière centrée par rapport à l'axe vertical de la machine (MA) et/ou est formé de manière symétrique en rotation en présence d'un élément de transport destiné aux têtes d'impression (3, 3a), réalisé par exemple sous la forme d'un rotor (4), pouvant être entraîné autour d'un axe vertical de machine (MA).

8. Système d'impression selon l'une quelconque des revendications précédentes, **caractérisé en ce que** ledit au moins un réservoir auxiliaire (23, 23a, 23b ; 24, 24a, 24b) est formé de manière à présenter une forme d'anneau circulaire ou de cylindre circulaire.

9. Système d'impression selon l'une quelconque des revendications précédentes, **caractérisé en ce qu'**au moins une conduite (21, 30, 31) pour amener la couleur ou l'encre d'impression audit au moins un réservoir auxiliaire (23, 23a, 23b ; 24, 24a, 24b) ou à l'évacuer de ce dernier est disposée sur le même axe que l'axe de la machine (MA).

10. Système d'impression selon l'une quelconque des revendications précédentes, **caractérisé en ce qu'**en cas d'utilisation d'au moins deux réservoirs auxiliaires (23, 23b ; 24, 24b), ces derniers sont prévus de manière décalée l'un par rapport à l'autre en direction de l'axe de la machine (MA) ou sont disposés ou formés de telle manière que le premier réservoir auxiliaire (23a) est entouré par le deuxième réservoir auxiliaire (24a).

11. Système d'impression selon l'une quelconque des revendications précédentes, **caractérisé en ce que** la partie entraînée ou en rotation du système d'impression (10, 10a, 10b) est prévue au-dessus de la partie statique (8, 8a) du système d'impression (5, 5a, 5b), ou **en ce qu'**à l'exception de ladite au moins une tête d'impression (3, 3a), la partie en mouvement (10, 10a, 10b) du système d'impression est entourée par la partie statique (8, 8a) du système d'impression (5, 5a, 5b).

12. Système d'impression selon l'une quelconque des revendications précédentes, **caractérisé en ce que** les moyens destinés à la commande ou à la régulation de la pression (P23, P23b ; P24, P24b) de la couleur ou de l'encre d'impression sont formés dans ledit au moins un réservoir auxiliaire (23, 23a, 23b ; 24, 24a, 24b) et/ou dans ladite au moins une tête d'impression (3, 3a) en fonction de la vitesse de rotation de la tête d'impression (3, 3a), de préférence afin de compenser les forces centrifuges exercées sur la couleur ou l'encre d'impression et/ou afin de compenser des forces résultant de l'accélération et/ou du changement de direction et exercées sur la couleur ou l'encre d'impression.

13. Système d'impression selon l'une quelconque des revendications précédentes, **caractérisé en ce que** la partie statique (8, 8a) du système d'impression (5, 5a, 5b) présente au moins un réservoir principal (11) pour la couleur ou l'encre d'impression ainsi que des moyens (12, 13, 14, 16) pour le remplissage en couleur ou en encre d'impression et/ou pour le conditionnement de la couleur ou de l'encre d'impression, en particulier pour la thermorégulation et/ou le dégazage et/ou le filtrage de la couleur ou de l'encre d'impression.

14. Système d'impression selon l'une quelconque des revendications précédentes, **caractérisé en ce qu'**il est réalisé pour un circuit de couleurs ou d'encre d'impression à l'intérieur de la partie statique (8, 8a) du système d'impression ou du système d'alimentation en couleur d'impression et/ou pour le circuit de couleur d'impression ou d'encre d'impression, lequel renferme la partie statique (8, 8a) du système d'impression ainsi que la partie en mouvement ou en rotation du système d'impression (10, 10a, 10b).

15. Dispositif d'impression servant à imprimer des bouteilles ou des récipients similaires, comprenant au moins un système transporteur de récipient (4) pouvant être entraîné en rotation et comprenant plusieurs positions d'impression (4.1) formées sur le système transporteur de récipient (4), au niveau desquelles l'impression des récipients (2) est effectuée respectivement à l'aide d'au moins une tête d'impression (3, 3a) numérique fonctionnant selon le principe du jet d'encre d'un système d'impression (5, 5a, 5b), **caractérisé en ce que** le système d'impression est réalisé selon l'une quelconque des revendications précédentes 1 à 14.

16. Dispositif d'impression selon la revendication 15, **caractérisé en ce que** les têtes d'impression (3, 3a) sont prévues au niveau d'un élément de transport (4) mobile, de préférence au niveau d'un élément de transport (4) mobile autour au moins d'un axe vertical (MA).

17. Dispositif d'impression selon la revendication 16, **caractérisé en ce que** l'élément de transport présentant les têtes d'impression (3a, 3a) est le système transporteur de récipient (4) ou un élément de transport indépendant du système transporteur de récipient.

18. Dispositif d'impression selon l'une quelconque des revendications 15 à 17, **caractérisé en ce que** sont prévus plusieurs systèmes d'impression associés respectivement à une couleur ou à un jeu de couleurs pour produire une impression multicolore sur les récipients (2).

19. Dispositif d'impression selon la revendication 18, **caractérisé en ce qu'**au moins une partie des systèmes d'impression associés à diverses couleurs ou jeux de couleurs et les têtes d'impression (3, 3a) de ces derniers sont prévus au niveau d'un élément de transport commun ou au niveau d'un élément de transport différent.

20. Dispositif d'impression selon l'une quelconque des revendications 15 à 19, **caractérisé en ce qu'**au moins deux systèmes transporteurs de récipient (4) sont prévus successivement, dans une direction de transport des récipients (2), et **en ce qu'**au moins un système d'impression servant à imprimer des récipients (2) d'une couleur ou d'un jeu de couleurs d'une impression multicolore est prévu au niveau de chaque système transporteur de récipient.

21. Dispositif d'impression selon l'une quelconque des revendications 15 à 20, **caractérisé en ce que** chaque position d'impression (4.1) est réalisée pour un déplacement relatif entre la tête d'impression (3, 3a) et le récipient.
